# FASCICULE DE BREVET EUROPEEN

(11) **EP 0 986 681 B1**
(45) Date de publication et mention de la délivrance du brevet: **08.09.2004**
(21) Numéro de dépôt: 99937960.5
(22) Date de dépôt: 04.03.1999
(51) Int. Cl.: E04B 2/88, E06B 3/54, E04F 13/08

(54) **DISPOSITIF DE FIXATION POUR PLAQUES, EN PARTICULIER DES PLAQUES DE VERRE**
PANEELBEFESTIGUNGSVORRICHTUNG, INSBESONDERE FÜR VERGLASUNGSPANEELE
DEVICE FOR FIXING PLATES, IN PARTICULAR GLASS PLATES

(30) Priorité: 06.03.1998 DE 19809617
(43) Date de publication de la demande: 22.03.2000
(73) Titulaire: SAINT-GOBAIN GLASS FRANCE, 92400 Courbevoie (FR)
(72) Inventeur: DIRISAMER, Wolfgang, A-4040 Linz (AT); LEOPOLDSEDER, Roland, A-4300 St. Valentin (AT); ECKELT, Christian, A-4400 Steyr (AT); BURMEISTER, Albrecht, D-71554 Weissach im Tal (DE)
(74) Mandataire: Cardin, Elise
(86) Numéro de dépôt international: PCT/FR1999/000487
(87) Numéro de publication internationale: WO 1999/045217

(56) Documents cités:
- EP-A- 0 508 840
- EP-A- 0 655 542
- DE-A- 2 460 879
- DE-B- 1 189 696
- FR-A- 2 738 271
- GB-A- 2 307 491

## Description

La présente invention concerne un dispositif de fixation pour plaques, en particulier pour plaques de verre, comprenant des éléments de retenue disposés entre chaque plaque de verre et une structure de support en vue de transférer les charges de plaques à la structure de support, lesquels éléments de retenue comprennent des moyens pour compenser les variations ou écarts dimensionnels, les déformations et les déplacements entre la plaque et la structure de support.

Dans l'industrie de la construction en verre, on connaît en général de nombreux éléments de retenue ou de fixation ponctuels qui ne soutiennent les vitrages, par exemple dans un revêtement de façade, que sur une petite surface. Ils permettent la réalisation de constructions largement transparentes et nécessitant peu de matériaux optiques.

Il existe des systèmes qui soutiennent les vitrages par paires au niveau de leur bord et qui traversent les joints qui les séparent. D'autres éléments de retenue traversent des perçages pratiqués dans les vitrages.

Pour la sécurité des constructions en verre, différentes charges revêtent de l'importance. Il y a d'une part les charges extérieures (poids du verre lui-même, vent, précipitations, chocs, etc.). D'autre part s'exercent des sollicitations par contraintes (déformations entravées ou empêchées, ou mouvements de compensation, résultant des variations de température, des tolérances dans la structure de support et des erreurs de montage, par exemple). Il est connu que le verre est extrêmement fragile et ne supporte, contrairement aux matériaux ductiles (les métaux ou les matières plastiques, par exemple), que des déformations élastiques extrêmement faibles et aucune déformation plastique.

Par principe, le verre doit donc être soumis à des sollicitations mécaniques minimales lors du transfert de charges s'exerçant sur celui-ci dans la structure de support ou l'ossature.

La question de savoir lesquels des effets décrits produisent eux-mêmes des sollicitations du verre dépend du système statique, c'est-à-dire en particulier du mode de montage des plaques de verre.

Les systèmes statiques défavorables exigent des épaisseurs de verre accrues avec un poids propre supérieur, et, par conséquent, une structure de support plus résistante. En cas de montage statique indéterminé, les plaques subissent les sollicitations à la fois des charges extérieures et des pressions. Par contre, en cas de montage statiquement déterminé des plaques, seules les charges extérieures s'exercent, tandis que les charges de pression sont compensées dans le système ou même n'apparaissent pas. Les tensions dans le verre résultant des charges extérieures sont également moindres lors d'un montage statiquement déterminé que lors d'une fixation plus solide.

Les systèmes de retenue ponctuels connus permettent déjà de remplir ces exigences de manière satisfaisante. Des articulations sphériques ou à rotule permettent des torsions entre le verre et la structure de support. Toutefois, les supports ponctuels à articulation sphérique ne constituent pas encore à eux-seuls une véritable détermination statique du montage d'une plaque de verre. Ce résultat ne peut être atteint qu'au moyen de libertés en translation supplémentaires.

Il existe également des éléments de retenue ponctuels à articulations sphériques et coulissants. Dans un élément de retenue révélé par le document DE-44 00 979 C2, un coussinet sphérique inférieur est fixé à la structure de support. Son axe normal est orienté perpendiculairement à la surface de la plaque de verre à fixer. Sur ce coussinet sphérique, une pièce de compensation est disposée de manière à pouvoir pivoter comme une sphère, mais sans aucun degré de liberté de translation par rapport à l'axe normal. Sur la pièce de compensation, une pièce d'appui est maintenue déplaçable perpendiculairement audit axe normal, c'est-à-dire parallèlement à la plaque de verre à fixer, dans toutes les directions à l'intérieur d'un domaine limité. Son guidage axial réglable presque sans jeu n'autorise toutefois les mouvements de pivotement qu'en interaction avec la pièce de compensation. Sur la pièce d'appui, la plaque de verre est serrée sur un mince intercalaire élastique au moyen d'une vis, qui traverse un perçage dans la surface du verre.

Le document DE-43 40 511 A1 décrit un dispositif de fixation sans contrainte pour les plaques de verre, dans lequel chaque dispositif de retenue comprend une articulation universelle du côté de la plaque. Dans certaines réalisations à palier libre, une articulation à charnière agencée spatialement à distance de l'articulation universelle est prévue du côté de la structure de support. Elle peut être remplacée par une glissière pour la compensation par glissement des tensions, dont la configuration pratique n'est toutefois pas décrite de manière plus approfondie.

Le document DE-44 45 724 A1 décrit un dispositif de fixation pour plaques, dont les éléments de retenue présentent une articulation universelle essentiellement d'un côté. A une distance axiale de celle-ci, en fonction de la forme de réalisation, une autre articulation sphérique ou une articulation à charnière, peut être prévue. Les particularités relatives à la compensation des contraintes par translation ou glissement ne sont pas divulguées.

Le document DE-A-1 189 696 décrit un dispositif de fixation pour plaques, en particulier pour plaques de verre, comprenant des éléments de retenue disposés entre chaque plaque et une structure de support en vue de transférer les charges des plaques à la structure de support, lesquels éléments de retenue comprennent des moyens pour compenser les variations dimensionnelles, les déformations et les déplacements entre la plaque et la structure de support, des degrés de liberté en rotation des moyens de compensation étant uniquement constitués par des articulations pivotantes uniaxes.

L'invention entend à présent réaliser un dispositif de fixation du type décrit en introduction, avantageusement sans articulation universelle, dans lequel, suivant la partie caractérisante de la revendication 1, deux articulations uniaxes sont prévues sur un élément de retenue, leurs axes de pivotement se situant dans des plans parallèles entre eux et étant orientés à 90' entre eux par rapport à l'axe longitudinal de l'élément de retenue.

Les caractéristiques des revendications dépendantes concernent des développements avantageux de l'invention.

Suivant ces développements avantageux, les éléments de retenue comprennent en outre des moyens de compensation avec des degrés de liberté en translation afin de permettre des déplacements relatifs au moins de distances limitées entre la plaque et la structure de support dus par exemple aux dilatations thermiques.

Suivant un développement de l'invention, des articulations à charnière uniaxes peuvent être réalisées de façon particulièrement simple de manière à permettre un coulissement en soi limité dans le sens de l'axe de la charnière. Une telle réalisation permet ensuite, en cas de besoin, le transfert local ou l'enchaînement des mouvements de pivotement et de glissement. Des articulations à charnière peuvent être réalisées sous la forme de douilles et de tourillons ou de l'appariement à glissement de deux surfaces cylindriques convexes et concaves entre elles comprenant des sûretés de levage appropriées.

Un élément de retenue ayant la forme d'un palier libre comprend de préférence deux axes de charnière qui s'étendent perpendiculairement entre eux en projection. Ils peuvent en l'occurrence former une intersection ou être situés à distance l'un de l'autre.

On peut également séparer sur le plan spatial et fonctionnel les deux degrés de liberté "Pivotement" et "Glissement", par exemple en agençant la base d'une charnière sur un support de manière à pouvoir la déplacer à plat ou suivant un axe sur un support.

Dans une autre forme de réalisation avantageuse, un élément de retenue peut également posséder un degré de liberté rotatif par rapport à son axe longitudinal coupant la plaque.

D'autres particularités et avantages de l'invention découlent des dessins des exemples de réalisation et de leur description détaillée ci-après.

Dans les dessins :
la Fig. 1 montre un schéma de principe en perspective simplifié d'un dispositif de fixation pour une plaque aux quatre coins de laquelle est chaque fois agencé un élément de retenue suivant l'invention;
la Fig. 2 est une vue de tous les composants essentiels d'un élément de retenue du dispositif de fixation, du bas de la Fig. 1;
la Fig. 3 est un schéma en perspective d'un élément de retenue;
les Fig. 4a et 4b montrent deux vues, à 90° l'une par rapport à l'autre, d'une variante de réalisation d'un composant de l'élément de retenue, et
la Fig. 5 illustre une pièce d'appui modifiée d'un élément de retenue afin de clarifier une variante de l'enchaînement des degrés de liberté en translation et en rotation.

Suivant la Fig. 1, une plaque rectangulaire 1, en particulier une plaque de verre, est pourvue de quatre éléments de retenue 2, 3, 4 et 5, qui ne sont illustrés que schématiquement. La plaque est par exemple suspendue verticalement à la façade d'un immeuble. La figure montre l'arrière de la plaque depuis la structure de support, indiquée par la référence 6. Les éléments de retenue 2 à 5 s'étendent entre la structure de support 6 et la plaque 1. Leurs axes longitudinaux s'étendent de manière essentiellement perpendiculaire au plan de la plaque.

Quatre axes 7, 8, 9 et 10, représentés en traits mixtes, s'étendent à distance des quatre bords de la plaque 1 et parallèlement à ceux-ci. Dans la position de montage illustrée, les axes 7 et 9 s'étendent horizontalement et les axes 8 et 10 verticalement, à chaque fois parallèlement au bord adjacent de la plaque. Les points d'intersection des quatre axes 7 à 10 définissent la position de chacun des éléments de retenue 2 à 5, l'axe longitudinal de chaque élément de retenue coupant l'un desdits points d'intersection. La répartition symétrique illustrée ici des éléments de retenue sur la surface de la plaque n'est toutefois pas absolument indispensable, et on peut bien entendu fixer des plaques de n'importe quelle forme de cette manière.

Essentiellement, chaque élément de retenue 2 à 5 est relié à la plaque 1 par une articulation à charnière 11. Les axes de pivotement des articulations à charnière 11 s'étendent horizontalement dans le sens des axes 7 et 9. Du côté de la structure de support, les éléments de retenue 2 à 5 sont en général également pourvus d'articulations à charnière 12. Les axes de pivotement 13 de celles-ci s'étendent perpendiculairement aux axes des articulations à charnières 11. Ils s'étendent donc parallèlement aux axes 8 et 10, c'est-à-dire parallèlement à la ligne d'action du poids statique.

En principe, il serait possible de permuter l'orientation des articulations à charnière de telle sorte que les articulations 11 permettent un mouvement autour d'un axe de pivotement vertical et les articulations 12 autour d'un axe horizontal. De cette manière, le poids statique de la plaque 1 pourrait toutefois déjà produire une force de flexion locale, qui ne peut survenir dans le cas de la géométrie d'axes illustrée qu'en cas de forces s'exerçant dans le sens latéral horizontal.

En principe, chacune des articulations à charnière 11 et 12 étudiées peut non seulement tourner autour de son axe de pivotement et constituer ainsi un moyen de compensation à degré de liberté rotatif, mais également coulisser dans le sens de l'axe dans un domaine limité. Le schéma de principe de la Fig. 1 ne représente aucune limitation des degrés de liberté à l'exception de modifications purement translatoires de la distance entre la plaque 1 et la structure de support. Les axes de pivotement qui se croisent protègent la plaque 1 de tout moment de flexion lors de forces normales dans toutes les directions, et les déplacements longitudinaux sont absorbés par glissement le long des axes de pivotement. Un point fixe sera toutefois prévu pour chaque plaque et déterminera la position globale de la plaque sur la structure de support.

Il convient de souligner expressément que le déport transversal entre les axes de pivotement des articulations 11 et 12 n'est pas indispensable. On peut également utiliser des articulations dites croisées, dont les deux axes de charnière se coupent, pour autant qu'ils permettent des déplacements relatifs tout au moins partiels.

On décrira ci-après des formes de réalisation des articulations à charnière. A cet égard, différentes possibilités sont également décrites pour réduire les degrés de liberté, ce qui est indispensable pour le transfert statiquement déterminé des contraintes de la plaque 1 à la structure de support 6.

Comme le montre la Fig. 2, un élément de retenue 2 s'étend entre la plaque 1 suspendue à droite et la structure de support 6 indiquée à gauche. Une pièce d'appui 14 est reliée à la plaque 1 par le biais d'une vis 15, qui traverse un trou dans la plaque 1. Suivant la technique habituelle, des intercalaires élastiques 16 sont agencés entre la plaque 1 et la pièce d'appui 14, ou la vis 15. La pièce d'appui 14 forme un palier de pivotement 17, dont l'axe s'étend parallèlement à/ou suivant l'un des axes horizontaux 7 ou 9 indiqués à la Fig. 1, et qui est réalisé sous la forme du fond arrondi de manière cylindrique d'une fente ouverte d'un côté.

Une pièce d'ancrage 18 est fixée à la structure de support 6 par le biais d'une vis 19 avec intercalation d'une rondelle d'adaptation 20. La pièce d'ancrage 18 forme également un palier de pivotement 21, dont l'axe correspond à l'un des axes verticaux 13 cités à la Fig. 1.

La pièce d'appui 14 et la pièce d'ancrage 18 peuvent être réalisées simplement sous la forme de disques ronds pourvus des évidements nécessaires.

Une pièce de couplage 22 relie les deux paliers de pivotement 17 et 21. Elle comprend une broche de liaison 23, qui se trouve sur l'axe longitudinal de l'élément de retenue 2. Sa longueur détermine essentiellement l'écartement entre la plaque 1 et la structure de support 6. Des tourillons de charnière cylindriques 24, 25 sont prévus aux deux extrémités de la broche de liaison 23. Leurs axes longitudinaux s'étendent, à une certaine distance l'un de l'autre, perpendiculairement entre eux. Dans l'ensemble, la pièce d'accouplement 22 a donc la forme d'un double T, dont les deux bras transversaux (les tourillons de charnière 24 et 25) sont orientés à 90° entre eux par rapport à l'axe longitudinal du montant du T (la broche de liaison 23), mais se situent dans des plans parallèles entre eux. Cette pièce peut être fabriquée à partir de simples produits semi-finis, par exemple une barre ronde en acier suffisamment épaisse, ou être coulée dans une matrice. Bien entendu, on peut également utiliser des matériaux plastiques à résistance élevée.

Le tourillon de charnière 24 se trouve dans le palier de pivotement 17. A l'intérieur de celui-ci, il peut pivoter dans les deux sens au moins dans une certaine mesure. Ces deux composants forment une des articulations à charnière 11 à axe de pivotement horizontal, esquissées à la Fig. 1.

Le tourillon de charnière 25, pour sa part, peut pivoter à l'intérieur du palier de pivotement 21, et forme avec celui-ci une des articulations à charnière 12 à axe de pivotement vertical 13 illustrées à la Fig. 1.

On observe également à la Fig. 2 que le palier de pivotement 17 comporte un évidement 26 transversal par rapport à son axe de pivotement, dans lequel la broche de liaison 23 pénètre avec du jeu dans toutes les directions. Il en résulte que les tourillons de charnière 24 peuvent aussi bien pivoter que coulisser dans le sens longitudinal à l'intérieur du palier de pivotement 17, et ce, dans les deux directions à partir de la position médiane illustrée, jusqu'à ce que la broche de liaison 23 heurte latéralement l'une des parois de l'évidement 26.

Le palier de pivotement 21 agencé face au palier de pivotement 17 avec un décalage de 90° est réalisé de la même manière. Sur la vue illustrée, l'évidement 26 est invisible.

Le frottement entre les tourillons de charnière et les paliers de pivotement doit naturellement rester aussi faible que possible. Ce résultat peut être atteint grâce à un traitement superficiel à valeur élevée de ces composants, à des combinaisons de matériaux appropriées et/ou à une lubrification. Par exemple, la pièce d'ancrage et la pièce d'appui peuvent être fabriquées en un métal fritté doté de bonnes propriétés de glissement. En fonction des charges prévues, on peut également utiliser des pièces en matière plastique à haute résistance.

La broche de liaison 23, et dès lors la distance, ou l'écart transversal, entre les tourillons de charnière 24 et 25, doivent être aussi courts que possible de manière que les déplacements longitudinaux par glissement ne soient pas entravés inutilement par des moments de coincement.

Lors de l'assemblage des articulations à charnière 11 et 12, on peut insérer les tourillons de charnière 24 et 25 simplement de manière transversale dans leurs paliers de pivotement ouverts d'un côté respectifs jusqu'à ce qu'ils soient au fond de ceux-ci. En même temps, la broche de liaison 23 traverse l'évidement respectif 26 transversal par rapport à son axe longitudinal.

Cette forme de réalisation ouverte d'un côté des paliers de pivotement convient particulièrement pour les pièces de couplage préfabriquées en une ou plusieurs parties.

Dans la pièce d'ancrage 18 illustrée à la Fig. 2 est fixée une pièce de sécurité 27. Celle-ci est fixée de préférence de manière amovible au moyen d'une vis 28 et elle obture le côté ouvert du palier de pivotement 21. Elle assure les tourillons de charnière 25 à la manière d'un couvercle de palier dans le palier de pivotement 21. Il convient de rappeler à ce point que ce dernier est ouvert d'un côté en direction horizontale dans le mode de montage préféré.

Du côté de la plaque 1 où le palier de pivotement 17 est ouvert d'un côté verticalement vers le bas dans le mode de montage préféré, il n'est pas indispensable de prévoir une pièce de sécurité de ce genre. Il pourrait également suffire de suspendre la plaque, suivant la Fig. 1, aux quatre éléments de retenue préparés 2 à 5, car son poids la maintient en toute sécurité dans le fond du palier de pivotement 17.

Lors de la fixation de la plaque à la structure de support, on peut par exemple suivre la procédure suivante : tout d'abord, les pièces d'ancrage 18 sont fixées à la structure de support 6 de telle sorte que les ouvertures des paliers de pivotement 21 soient orientées vers le côté et que leurs axes s'étendent verticalement. On orientera de préférence face à face les ouvertures des paliers de pivotement situés à la même hauteur. Ensuite, les tourillons de charnière 25 sont installés et, si besoin est, fixés au moyen des pièces de sécurité 28. Dans le cas de réalisation représenté à la Fig. 1, quatre broches de liaison 23 s'étendent alors horizontalement depuis les pièces d'ancrage 18. A leurs extrémités libres, quatre tourillons de charnière 24 sont orientés de manière uniforme avec leurs axes à l'horizontale. Les pièces d'appui 14 préalablement fixées à la plaque peuvent ensuite être suspendues simplement dans ceux-ci jusqu'à ce que tous les tourillons de charnière 24 reposent sur le fond du palier de pivotement 17. La plaque 1 ne peut plus être enlevée qu'en la soulevant.

Dans un schéma en perspective, la Fig. 3 illustre à nouveau la configuration globale d'un élément de retenue avec des articulations à charnière 11 et 12. L'angle d'observation est le même qu'à la Fig. 1. Dans un but de simplification, les vis sur la pièce d'appui 14 et la pièce d'ancrage 18 ont été omises. La forme de réalisation largement similaire des derniers composants, ainsi que la configuration des deux évidements prévus 26, sont ici illustrées. On peut notamment constater la mobilité radiale dans toutes les directions de la broche de liaison 23 dans l'évidement 26 de la pièce d'appui 14. Les tourillons de charnière 24 peuvent pivoter dans le palier de pivotement 17 dans un sens comme dans l'autre et peuvent coulisser deux côtés.

Les Fig. 4a et 4b représentent, dans deux vues, l'une du côté (4a) et l'autre du dessus (4b), une variante de réalisation d'une pièce d'appui 14 ou d'une pièce d'ancrage 18. Le palier de pivotement 17/21 a la forme d'un perçage traversant cylindrique. Au lieu de l'évidement 26 on trouve un trou oblong 26'. Dans un palier libre, celui-ci vise à nouveau à permettre une mobilité radiale de la broche de liaison 23 dans toutes les directions. Dans le sens de son axe longitudinal, cette dernière doit en général posséder un jeu le plus faible possible afin de pouvoir assurer un assemblage rigide en traction et compression entre la plaque et la structure de support. La variante représentée aux Fig. 4a et 4b ne convient que pour les pièces de couplage à assembler à partir de plusieurs parties. Les tourillons de charnière 24/25 doivent tout d'abord être introduits dans ledit perçage traversant. Ensuite, la broche de liaison 23 est insérée dans le trou oblong 26'. Au moyen d'une vis 29 appropriée, seulement esquissée dans la vue latérale, cette broche est reliée aux tourillons de charnière. Si les deux extrémités de la broche de liaison sont munies de filetages opposés, elle peut être vissée simultanément avec les deux tourillons de charnière (dans la pièce d'appui et la pièce d'ancrage) lorsque l'élément de retenue est encore accessible latéralement.

Si nécessaire, il est également possible de combiner les deux formes de réalisation illustrées des paliers de pivotement, c'est-à-dire de prévoir d'un côté de la broche de liaison des tourillons de charnière fixes comme à la Fig. 2 et de l'autre côté une vis d'assemblage du type décrit plus haut.

Si l'on veut subordonner le déplacement latéral de tourillons de charnière dans le palier de pivotement à la détermination du degré de liberté correspondant, plusieurs possibilités se présentent. On peut simplement réaliser l'évidement 26, ou le trou oblong 26' qui y correspond dans la direction de l'axe de charnière en une largeur correspondant seulement à l'épaisseur de la broche de liaison, de sorte que celle-ci fixe les tourillons de charnière associés dans le sens longitudinal.

Une autre possibilité consiste à prévoir un blocage agissant sur les faces d'about des tourillons. A cette fin, des vis peuvent par exemple être vissées au bout dans le palier de pivotement ou dans les perçages traversants, les faces d'about des tourillons se heurtent aux faces d'about ou aux pointes des vis.

De même, on peut également, si nécessaire, empêcher la rotation du tourillon dans le palier de pivotement par le biais d'un serrage, de pièces de fixation supplémentaires ou de l'adoption de dimensions appropriées pour l'évidement 26 ou le trou oblong 26' qui y correspond.

Si l'on souhaite par exemple réaliser un point fixe, on peut, comme décrit plus haut, réaliser d'une part l'évidement 26 sans jeu transversal selon les dimensions du diamètre de la broche de liaison, et d'autre part obturer son côté ouvert après son introduction par l'installation d'une pièce de sécurité semblable à la pièce de sécurité illustrée à la Fig. 2.

Par rapport à une liaison fixe directe entre la pièce de couplage 22 et la pièce d'appui 14 et/ou la pièce d'ancrage 18, ces mesures présentent l'avantage que, également au point fixé, les composants sont largement conformes aux normes.

Une autre forme de réalisation, non représentée, consiste en un renversement cinématique équivalent du mode de montage déjà évoqué des articulations à charnière. A l'endroit d'un palier de pivotement formé sur la pièce d'appui et/ou la pièce d'ancrage, sont prévus deux tourillons s'étendant en saillie selon le même axe en sens radial. Une pièce de couplage appropriée comprend, à son extrémité, un palier à fourche abritant la pièce d'appui ou la pièce d'ancrage, dont les deux branches sont montées à pivotement sur ledit tourillon et peuvent être déplacées dans le sens longitudinal dans une certaine mesure, si nécessaire.

Dans une autre variante de réalisation envisageable, l'axe de charnière (vertical dans la position de montage) est déplacé vers les côtés de la structure du support dans la pièce de couplage. On obtient de cette manière une réduction supplémentaire de l'écartement entre les deux articulations uniaxes.

La Fig. 5 représente partiellement une autre variante d'un élément de retenue, qui constitue une autre possibilité pour l'enchaînement d'un ou de deux degrés de liberté en rotation uniaxes avec un ou deux degrés de liberté en translation.

Cette forme d'exécution est décrite avec une pièce d'appui 14' modifiée, qui est réalisée en plusieurs parties avec une cuvette d'appui 30 comprenant un bord 31 et une surface de glissement 32 entouré par celui-ci, ainsi qu'un palier de pivotement 33 pouvant être déplacé sur cette dernière et comprenant une collerette en saillie 34.

La cuvette d'appui 30 est fixée à une plaque 1 d'une manière qui n'est pas représentée plus en détail. Sur son bord 32 est fixé un disque de couvercle 35, qui est de préférence amovible. Il chevauche la collerette 34 et protège le palier de pivotement 33 contre un soulèvement à partir de la surface de glissement 32. De manière analogue aux exemples de réalisation décrits plus haut, une pièce de couplage 22 pivotant autour d'un axe, qui possède dès lors un degré de liberté en rotation, est agencée dans le palier de pivotement 33.

Le palier de pivotement 33 peut s'écarter de la position médiane représentée, en hachuré, jusqu'à ce que sa collerette 34 porte contre le bord 31. Un ou deux degrés de liberté en translation peuvent être autorisés dans la surface de glissement. Les dimensions de la collerette et du bord, ou de la surface de glissement, peuvent être déterminées réciproquement pour constituer une limitation. Si nécessaire, on peut ainsi réaliser la collerette de manière qu'elle ne soit mobile que dans une seule direction en ligne droite dans un sens et dans l'autre grâce au bord qui l'enserre de manière lâche des deux côtés.

Si l'on réalise la surface de glissement 32 et la surface de glissement de contrepartie du palier de pivotement suivant une courbe cylindrique et que le palier de pivotement ne peut être déplacé que dans la direction de l'axe du cylindre, on peut également rassembler un degré de liberté en translation et un degré de liberté en rotation de la même manière que dans les formes de réalisation illustrées aux Fig. 2 à 4. La pièce de couplage 22 peut alors être fixée au palier de pivotement 33.

Selon la configuration du bord et de la collerette, le corps du palier de pivotement 33 sur la surface de glissement 32 peut également tourner sur un axe autour d'une perpendiculaire à la surface de glissement (plane) ou autour de l'axe longitudinal de la pièce de couplage 22, de sorte qu'un degré de liberté rotatif supplémentaire peut ainsi être autorisé ou interdit.

Par ailleurs, ce degré de liberté rotatif peut également être prévu, en cas de besoin, à l'intérieur même de la pièce de couplage, du fait que celle-ci est résistante à la traction et à la compression, mais possède des propriétés de torsion.

## Revendications

1. Dispositif de fixation pour plaques (1) , en particulier pour plaques de verre, comprenant des éléments de retenue (2 à 5) disposés entre chaque plaque et une structure de support (6) en vue de transférer les charges des plaques à la structure de support (6), lesquels éléments de retenue comprennent des moyens pour compenser les variations dimensionnelles, les déformations et les déplacements entre la plaque et la structure de support, des degrés de liberté en rotation des moyens de compensation étant uniquement constitués par des articulations pivotantes uniaxes (11, 12), **caractérisé en ce que** deux articulations uniaxes (11, 12) sont prévues sur un élément de retenue (2), leurs axes de pivotement (7, 9 ; 13) se situant dans des plans parallèles entre eux et étant orientés à 90' entre eux par rapport à l'axe longitudinal de l'élément de retenue.

2. Dispositif de fixation suivant la revendication 1, **caractérisé en ce que** les éléments de retenue (2 à 5) comprennent en outre des moyens de compensation dotés de degrés de liberté en translation, qui permettent des déplacements relatifs au moins de distances limitées entre la plaque (1) et la structure de support (6).

3. Dispositif de fixation suivant la revendication 1 ou 2, **caractérisé en ce qu'**un degré de liberté en translation est constitué par la mobilité limitée d'une articulation uniaxe (11, 12) le long de son axe de pivotement (13).

4. Dispositif de fixation suivant la revendication 3, **caractérisé en ce qu'**un tourillon de charnière (24, 25) de l'articulation uniaxé (11, 12) peut se déplacer le long de son axe de pivotement (7, 9, 13) par rapport à son palier de pivotement (14, 17).

5. Dispositif de fixation suivant l'une quelconque des revendications précédentes, **caractérisé en ce qu'**un élément de retenue (2 à 5) comprend une pièce d'appui (14) pouvant être reliée à la plaque (1) et une pièce d'ancrage (18) pouvant être reliée à la structure de support (6), qui comprennent chacune un palier de pivotement (17, 21) d'une articulation uniaxe.

6. Dispositif de fixation suivant la revendication 5, **caractérisé en ce qu'**une pièce de couplage (22) destinée à relier la pièce d'appui (14) et de la pièce d'ancrage (18) présente à ses deux extrémités des moyens de palier correspondant aux paliers de pivotement respectifs (17, 21).

7. Dispositif de fixation suivant la revendication 6, **caractérisé en ce que** la pièce de couplage (22) comprend une broche de liaison (23) , qui est reliée rigidement à ses deux extrémités à un tourillon de charnière (24, 25), les deux tourillons de charnière étant orientés à 90' entre eux par rapport à l'axe longitudinal de la broche de liaison (23).

8. Dispositif de fixation suivant la revendication 7, **caractérisé en ce que** le palier de pivotement (77, 21) est réalisé sous la forme du fond cylindrique arrondi d'une fente ouverte d'un côté, qui présente un évidement (26), s'étendant transversalement à l'axe de pivotement et destiné à recevoir la broche de liaison (23).

9. Dispositif de fixation suivant la revendication 8, **caractérisé en ce que** la broche de liaison dispose d'un jeu radial dans toutes les directions à l'intérieur de l'évidement (26).

10. Dispositif de fixation suivant l'une quelconque des revendications précédentes, **caractérisé en ce qu'**au moins un degré de liberté en translation est constitué par la mobilité d'une articulation uniaxe (33) vis-à-vis de son support (30).

11. Dispositif de fixation suivant l'une quelconque des revendications précédentes, **caractérisé en ce qu'**un élément de retenue (2 à 5) possède un degré de liberté en rotation par rapport à son axe longitudinal coupant la plaque (1).

12. Dispositif de fixation suivant la revendication 10 ou 11, **caractérisé en ce qu'**un palier de pivotement uniaxe (33) est mobile sur une surface de glissement (32), et est guidé et protégé contre tout soulèvement.

13. Dispositif de fixation suivant la revendication 12, **caractérisé en ce que** la surface de glissement est bombée de manière cylindrique et **en ce que** le palier de pivotement peut se déplacer dans la direction de l'axe du cylindre.

## Patentansprüche

1. Befestigungseinrichtung für Platten (1), insbesondere für Glasplatten, mit zwischen jeder Platte und einer Tragkonstruktion (6) angeordneten Halteelementen (2 bis 5) zum Übertragen von Plattenlasten auf die Tragkonstruktion (6), welche Halteelemente Mittel zum Ausgleichen von Maßabweichungen, Verformungen und Bewegungen zwischen der Platte und der Tragkonstruktion umfassen, wobei die rotatorischen Freiheitsgrade der Ausgleichsmittel allein durch einachsig schwenkbare Gelenke (11, 12) verkörpert sind, **dadurch gekennzeichnet, dass** auf einem Halteelement (2) zwei einachsige Gelenke (11, 12) vorgesehen sind, deren Schwenkachsen (9, 7; 13) in zueinander parallelen Ebenen liegen und bezüglich der Längsachse des Halteelements um 90° gegeneinander verdreht sind.

2. Befestigungseinrichtung nach Anspruch 1, **dadurch gekennzeichnet, dass** die Halteelemente (2 bis 5) außerdem Ausgleichsmittel mit translatorischen Freiheitsgraden umfassen, welche zumindest um begrenzte Strecken relative Verschiebungen zwischen der Platte (1) und der Tragkonstruktion (6) ermöglichen.

3. Befestigungseinrichtung nach Anspruch 1 oder 2, **dadurch gekennzeichnet, dass** ein translatorischer Freiheitsgrad durch begrenzte Verschiebbarkeit eines einachsigen Gelenks (11, 12) längs seiner Schwenkachse (13) gebildet ist.

4. Befestigungseinrichtung nach Anspruch 3, **dadurch gekennzeichnet, dass** ein Scharnierzapfen ( 24, 25) des einachsigen Gelenks (11, 12) längs seiner Schwenkachse (7, 9, 13) gegenüber seinem Schwenklager (14, 17) verschiebbar ist.

5. Befestigungseinrichtung nach einem der vorstehenden Ansprüche, **dadurch gekennzeichnet, dass** ein Halteelement ( 2 bis 5) ein mit der Platte (1) verbindbares Auflageteil (14), und ein mit der Tragkonstruktion verbindbares Ankerteil (18) umfasst, welche jeweils ein Schwenklager (17, 21) eines einachsigen Gelenks umfassen.

6. Befestigungseinrichtung nach Anspruch 5, **dadurch gekennzeichnet, dass** ein Kupplungsstück (22) zum Verbinden des Auflageteils (14) und des Ankerstücks (18) an seinen beiden Enden mit dem jeweiligen Schwenklager (17, 21) korrespondierende Lagermittel aufweist.

7. Befestigungseinrichtung nach Anspruch 6, **dadurch gekennzeichnet, dass** das Kupplungsstück (22) einen Verbindungsbolzen (23) umfasst, der an seinen beiden Enden mit starr mit einem Scharnierzapfen (24, 25) verbunden ist, wobei die beiden Scharnierzapfen bezüglich der Längsachse des Verbindungsbolzen um 90° gegeneinander verdreht sind.

8. Befestigungseinrichtung nach Anspruch 7, **dadurch gekennzeichnet, dass** das Schwenklager (17, 21) als zylindrisch abgerundeter Boden eines einseitig offenen Schlitzes ausgebildet ist, welcher eine sich quer zur Schwenkachse erstreckende Ausnehmung (26) zum Durchführen des Verbindungsbolzen (23) hat.

9. Befestigungseinrichtung nach Anspruch 8, **dadurch gekennzeichnet, dass** der Verbindungsbolzen in der Ausnehmung (26) allseitig radiales Spiel hat.

10. Befestigungseinrichtung nach einem der vorstehenden Ansprüche, **dadurch gekennzeichnet, dass** mindestens ein translatorischer Freiheitsgrad durch Verschiebbarkeit eines einachsigen Gelenks (33) gegenüber seiner Unterlage (30) gebildet ist.

11. Befestigungseinrichtung nach einem der vorstehenden Ansprüche, **dadurch gekennzeichnet dass** ein Halteelement (2 bis 5) einen rotatorischen Freiheitsgrad bezüglich seiner die Platte (1) schneidenden Längsachse besitzt.

12. Befestigungseinrichtung nach Anspruch 10 oder 11, **dadurch gekennzeichnet, dass** ein einachsiges Schwenklager (33) auf einer Gleitfläche (32) verschiebbar, und gegen jegliches Abheben geführt und gesichert ist.

13. Befestigungseinrichtung nach Anspruch 12, **dadurch gekennzeichnet, dass** die Gleitfläche zylindrisch gewölbt ist und das Schwenklager in Richtung der Zylinderachse verschiebbar ist.

## Claims

1. Fixing device for plates (1), in particular for glass plates, comprising holding elements (2 to 5) disposed between each plate and a support structure (6) with a view to transferring the loads of the plates to the support structure (6), the said holding elements comprising means for compensating for the dimensional variations, deformations and movements between the plate and the support structure, rotational degrees of freedom of the compensation means being formed solely of uniaxial pivoting articulations (11, 12), **characterised in that** two uniaxial articulations (11, 12) are provided on a holding element (2), their pivot axes (7, 9; 13) being situated in planes parallel to each other and being oriented at 90° to each other with respect to the longitudinal axis of the holding element.

2. Fixing device according to Claim 1, **characterised in that** the holding elements (2 to 5) also comprise compensation means provided with degrees of freedom in translation, which allow relative movements at least of limited distances between the plate (1) and the support structure (6).

3. Fixing device according to Claim 1 or 2, **characterised in that** a degree of freedom in translation is formed by the limited mobility of a uniaxial articulation (11, 12) along its pivot axis (13).

4. Fixing device according to Claim 3, **characterised in that** a hinge swivel (24, 25) of the uniaxial articulation (11, 12) can move along its pivot axis (7, 9, 13) with respect to its pivot bearing (14, 17).

5. Fixing device according to any one of the preceding claims, **characterised in that** a holding element (2 to 5) comprises a support piece (14) able to be connected to the plate (1) and an anchoring piece (18) able to be connected to the support structure (6), which each comprise a pivot bearing (17, 21) of a uniaxial articulation.

6. Fixing device according to Claim 5, **characterised in that** a coupling piece (22) intended to connect the support piece (14) and the anchoring piece (18) has at both ends bearing means corresponding to the respective pivot bearings (17, 21).

7. Fixing device according to Claim 6, **characterised in that** the coupling piece (22) comprises a connecting pin (23) which is rigidly connected at both ends to a hinge journal (24, 25), the two hinge journals being oriented at 90° to each other with respect to the longitudinal axis of the connecting pin (23).

8. Fixing device according to Claim 7, **characterised in that** the pivot bearing (77, 21) is produced in the form of the rounded cylindrical bottom of a slot open on one side, which has a recess (26) extending transversely to the pivot axis and intended to receive the connecting pin (23).

9. Fixing device according to Claim 8, **characterised in that** the connecting pin has a radial clearance in all directions inside the recess (26).

10. Fixing device according to any one of the preceding claims, **characterised in that** at least one degree of freedom in translation is formed by the mobility of a uniaxial articulation (33) vis-à-vis its support (30).

11. Fixing device according to any one of the preceding claims, **characterised in that** a holding element (2 to 5) has a rotational degree of freedom with respect to its longitudinal axis intersecting the plate (1).

12. Fixing device according to Claim 10 or 11, **characterised in that** a uniaxial pivot bearing (33) is able to move on a sliding surface (32), and is guided and protected against any lifting.

13. Fixing device according to Claim 12, **characterised in that** the sliding surface is curved cylindrically and **in that** the pivot bearing can move in the direction of the axis of the cylinder.
